# EUROPÄISCHE PATENTANMELDUNG

(11) **EP 4 786 202 A1**
(43) Veröffentlichungstag der Anmeldung: **05.08.2026**
(21) Anmeldenummer: 26155987.6
(22) Anmeldetag: 03.02.2026
(51) Int. Cl.: B42D 25/324, B42D 25/328, B42D 25/36, B42D 25/373, B42D 25/378, B42D 25/382

(54) **SICHERHEITSELEMENT, WERTDOKUMENT UND VERFAHREN ZUR HERSTELLUNG EINES SICHERHEITSELEMENTS**

(30) Priorität: 03.02.2025 DE 102025103905
(71) Anmelder: Giesecke+Devrient Currency Technology GmbH, 81677 München (DE)
(72) Erfinder: LOCHBIHLER, Hans, 81677 München (DE)
(74) Vertreter: Patentanwälte Geyer, Fehners & Partner mbB

(57) **Zusammenfassung**

Die Erfindung betrifft ein Sicherheitselement zur Herstellung von Wertdokumenten, wie Banknoten, Schecks oder dergleichen, das eine Vorderseite (2) und eine Rückseite hat, und einen Substratkörper (42) aufweist, welcher auf seiner Oberfläche einen ersten Teilbereich (10), der erste Pigmente (46) umfasst, und einen zweiten Teilbereich (12), der zweite Pigmente (50) umfasst. Die Teilbereiche (10, 12) zeigen im sichtbaren Spektralbereich in Draufsicht und/oder Transmission mindestens eine Farbe. Die ersten Pigmente (46) weisen eine erste Gitterstruktur (55, 68) mit darauf befindlicher Reflektorschicht (74, 82) auf, wobei die erste Gitterstruktur (55, 68) im ersten Teilbereich (10) einheitlich ausgebildet ist, und die zweiten Pigmente (50) weisen eine andere, zweite Gitterstruktur (55, 68) mit darauf befindlicher Reflektorschicht (74, 82) auf, wobei die zweite Gitterstruktur (55, 68) im zweiten Teilbereich (12) einheitlich ausgebildet ist. Die erste Gitterstruktur (55, 68) der ersten Pigmente (46) im ersten Teilbereich (10) unterscheidet sich von der zweiten Gitterstruktur (55, 68) der zweiten Pigmente (50) im zweiten Teilbereich (12) in mindestens einem Gitterstrukturparameter (h, d) so, dass die Teilbereiche (10, 12) sich im sichtbaren Spektralbereich hinsichtlich der mindestens einen Farbe nicht unterscheiden, im nahen Infrarotbereich hinsichtlich ihrer Absorption und/oder Reflexion aber unterschiedlich sind.

## Beschreibung

Die Erfindung betrifft ein Sicherheitselement zur Herstellung von Wertdokumenten, wie Banknoten, Schecks oder dergleichen, das eine Vorderseite und eine Rückseite hat, und einen Substratkörper aufweist, welcher auf seiner Oberfläche einen ersten Teilbereich, der erste Pigmente umfasst, und einen zweiten Teilbereich, der zweite Pigmente umfasst, aufweist, wobei die Teilbereiche im sichtbaren Spektralbereich in Draufsicht und/oder Transmission mindestens eine Farbe zeigen.

Sicherheitselemente zur Herstellung von Wertdokumenten mit periodischen Liniengittern sind bekannt, beispielsweise aus der WO 2013 / 053 435 A1. Auch zweidimensional periodische, farbfilternde Gitter sind beispielsweise aus der DE 10 2011 101 635 A1 bekannt.

Es ist ebenfalls bekannt, Wertdokumente wie Banknoten durch Bedruckung mit einer speziellen Druckfarbe abzusichern, welche bei einer Beleuchtung mit Strahlung aus dem nahen Infrarotbereich (NIR-Bereich) - also gemäß DIN 5031 in der am 1. Dezember 2024 geltenden Fassung im Wellenlängenbereich von 780 nm bis 3000 nm - eine deutlich unterschiedliche Erscheinung gegenüber der Beleuchtung mit Licht aus dem sichtbaren Wellenlängenbereich zeigt. Diese bekannten Wertdokumente haben bestimmte Teilbereiche im Druckbild, die Strahlung mit einer Wellenlänge aus dem NIR-Bereich absorbieren, andere Teilbereiche dagegen absorbieren Strahlung mit einer Wellenlänge aus dem NIR-Bereich nicht und erscheinen bei Beleuchtung mit Strahlung dieser Wellenlänge in Reflexion hell. Derartige Farben weisen sogenannte Remissionseigenschaften auf; sie absorbieren einen Teil des Beleuchtunsspektrums und erscheinen damit für diese Wellenlängen opak, und transmittieren bzw. reflektieren einen anderen Teil des Beleuchtungsspektrums - man spricht bei Remission deshalb auch von diffuser Reflexion. Bei den bekannten Farben liegen unterschiedliche Remissionseigenschaften von Bereichen im NIR-Bereich vor, sie sind damit im sichtbaren Spektralbereich nicht offensichtlich. Daher wird diese Eigenschaft vielfach zur maschinellen Echtheitsprüfung bei der Banknotenbearbeitung verwendet, denn ein Fälscher ist sich dieser unterschiedlichen Erscheinung im NIR-Bereich und im Sichtbaren meist nicht bewusst - es wird ein überraschender fälschungssichernder Effekt erzeugt.

Gängige Farben mit infrarot absorbierenden Eigenschaften zeigen im Allgemeinen eine Absorption im NIR-Bereich von 780 nm bis 3000 nm, unabhängig von der Wellenlänge der einfallenden infraroten Strahlung. Es sind jedoch Farben einiger Hersteller bekannt, wie z.B. Farben der Firmen SicPa, Gleitsmann Security Inks oder Inovink Ltd., welche ein spektralabhängiges Absorptionsverhalten im NIR-Bereich haben, d.h. sie absorbieren Strahlung unterschiedlicher NIR-Wellenlängen unterschiedlich stark. Diese Infrarot absorbierenden Eigenschaften können durch Nanopartikel bestehend aus Metallen bzw. Metalloxid, chemischen Nitrid- oder Chromat-Verbindungen erzeugt werden, wie es beispielsweise in der EP 2 027 218 B2 oder der GB 2 566 694 B offenbart ist. Ferner sind Druckfarbensätze bekannt, welche IR-Absorptionspeaks aufweisen, die durch metallfreie Farbpigmente hervorgerufen werden, beispielsweise aus der DE 602 11 368 T2. Bei den genannten Farben ist beispielsweise die Absorption im kurzwelligen NIR-Bereich geringer als im längerwelligen NIR-Bereich. Diese Eigenschaft ist schwer fälschbar und kann mit Hilfe geeigneter Sensoren, welche die Remission beispielsweise in zwei unterschiedlichen IR Spektralbereichen auswerten, zur erweiterten Echtheitsprüfung herangezogen werden. Es ist bekannt, dass diese Eigenschaften der speziellen Druckfarben bei Wertdokumenten auch in Transmission zur maschinellen Echtheitsprüfung herangezogen werden können. Die Druckfarben mit spektral unterschiedlichem Absorptionsverhalten sind sowohl für Papier als auch für Polymersubstrate bekannt.

Außerdem ist es bekannt, metallisch geprägte Mikro- bzw. Nanostrukturen mit den oben genannten infrarot absorbierenden Farben zu überdrucken. Die so hergestellten Sicherheitselemente können dann ebenfalls mit geeigneten Sensoren auf Echtheit im NIR-Bereich geprüft werden. Allerdings erfordert diese Kombination von geprägten Mikro- bzw. Nanostrukturen mit infrarot absorbierenden Farben immer mindestens zwei Arbeitsschritte (Prägeschritt und Druckschritt), was die Herstellungsdauer und damit verbunden den Herstellungsaufwand und die Herstellungskosten erhöht.

Der Erfindung liegt die Aufgabe zugrunde, ein Sicherheitselement zu schaffen, welches ein fälschungssicherndes Merkmal mit NIR-Eigenschaften aufweist, dessen Herstellungsaufwand gering ist.

Die Erfindung ist in den Ansprüchen 1, 15 und 16 definiert. Die Unteransprüche betreffen bevorzugte Ausgestaltungen.

Es ist ein Sicherheitselement zur Herstellung von Wertdokumenten, wie Banknoten, Schecks oder dergleichen vorgesehen. Das Sicherheitselement hat eine Vorder- und eine Rückseite und weist einen Substratkörper auf. Es hat auf seiner Oberfläche einen ersten Teilbereich, der erste Pigmente umfasst, und einen zweiten Teilbereich, der zweite Pigmente umfasst.

Der Substratkörper ist ein Dielektrikum; in der Regel eine Kunststofffolie, insbesondere eine PET Folie. Der Brechungsindex der Materialien des Substratkörpers ist bevorzugt ungefähr n = 1,5.

Bevorzugt sind die ersten Pigmente in einem ersten Bindemittel gebunden und werden im ersten Teilbereich als erste Druckfarbe aufgebracht. Weiter bevorzugt sind die zweiten Pigmente in einem zweiten Bindemittel gebunden und werden im zweiten Teilbereich als zweite Druckfarbe aufgebracht. Die ersten Pigmente weisen eine erste Gitterstruktur mit darauf befindlicher Reflektorschicht auf, wobei die erste Gitterstruktur im ersten Teilbereich einheitlich ausgebildet sind - in der ersten Druckfarbe befinden sich also ausschließlich erste Pigmente mit der ersten Gitterstruktur und sich darauf befindlicher Reflektorschicht. Die zweiten Pigmente weisen entsprechend eine andere, zweite Gitterstruktur mit sich darauf befindlicher Reflektorschicht auf, wobei die zweite Gitterstruktur im zweiten Teilbereich einheitlich ausgebildet ist. Die Reflektorschicht sorgt dafür, dass die Gitterstrukturen im sichtbaren Spektralbereich - üblicherweise der Wellenlängenbereich von 380 nm bis 780 nm - in Draufsicht und/ oder in Transmission mindestens eine Farbe zeigen. Die Farbe der Teilbereiche kann sich gleichen, sie können aber auch unterschiedliche Farben zeigen.

Bevorzugt weist der erste Teilbereich ausschließlich erste Pigmente und der zweite Teilbereich ausschließlich zweite Pigmente auf. Es sind dann im ersten Teilbereich keine zweiten Pigmente und im zweiten Teilbereich keine ersten Pigmente vorgesehen.

Die erste und die zweite Gitterstruktur sind mit der Reflektorschicht versehen, also metallisiert, bevorzugt mit Aluminium, welches durch Bedampfen im Vakuum auf die Gitterstrukturen aufgebracht wird. Zur Metallisierung können aber auch andere Materialien, wie Ag, Cu, Al, Fe, Cr, etc. und Legierungen davon verwendet werden. Es ist aber gleichermaßen möglich, die Gitterstruktur mit einer Multilayer-Beschichtung, welche mindestens eine metallische Schicht aufweist, zu bedampfen. Diese Multilayer-Beschichtung zeigt ebenfalls spektral selektive Absorptionseigenschaften im NIR-Bereich. Bevorzugt handelt es sich bei der Multilayer-Beschichtung um eine Dreischicht-Anordnung, umfassend zwei halbtransparente Metallschichten und eine dazwischenliegende dielektrische Abstandsschicht, welche einen Fabry-Perot Resonator ausbildet. Die Multilayer-Beschichtung kann natürlich gleichermaßen auch aus mehr als drei Schichten bestehen. Materialien für geeignete Metallschichten sind wiederum Al, Ag, Cu, Fe, Cr, etc. und Legierungen davon. Als dielektrische Schichten können SiO₂, aber auch hochbrechende Schichten, wie ZnS, ZnO, ZnSe, SiNₓ, SiOₓ, Cr₂O₃, Nb₂O₅, Ta₂O₅, TiₓOₓ, ZrO₂ oder Al₂O₃ oder niedrigbrechende Schichten, wie MgF₂ verwendet werden. Es ist natürlich auch möglich, dass die erste Gitterstruktur mit Aluminium bedampft und die zweite Gitterstruktur mit einer Multilayer-Beschichtung versehen ist und umgekehrt.

Durch die Reflektorschicht im Zusammenspiel mit der Gitterstruktur werden plasmonische Effekte erzeugt, welche zu einer resonanten Lichtabsorption im Metall führen. Diese frequenzselektive Absorption hat zufolge, dass die Transmission bzw. Reflexion für die jeweilige Wellenlänge vermindert ist. Bestimmend für die Lage von plasmonischen Resonanzen im NIR-Bereich ist die Wahl der Gitterperiode. Plasmonische Resonanzen sind besonders ausgeprägt bei Gitterstrukturen für Wellenlängen, welche etwa den Wert d/n haben, wobei d der Periode und n dem Brechungsindex entspricht. Die genaue Lage der Resonanz im Wellenlängenspektrum hängt jedoch von der exakten Geometrie der Gitterstruktur im Profil sowie den optischen Konstanten des Substratkörpers ab. Auch die Strukturtiefe hat einen Einfluss auf das Transmissions- bzw. Reflexionsspektrum der Gitterstruktur, dadurch dass Hohlraumresonanzen angeregt werden können und sich diese mit zunehmender Strukturtiefe in den langwelligen Bereich des Spektrums verschieben. Daher eignen sich 1-dim oder 2-dim periodische Gitter mit Perioden von 100 nm bis 1000 nm, bevorzugt von 200 nm bis 600 nm, für die Ausbildung von plasmonischen Resonanzen bzw. Hohlraumresonanzen im NIR-Bereich. Weiter ist die Tiefe der Gitterstruktur, also die Modulationstiefe zweier metallischer Gitter, welche in den jeweiligen Teilbereichen angeordnet sind, relevant für die Ausbildung von Hohlraumresonanzen. Die Modulationstiefe kann im Bereich von sehr flachen Strukturen mit ca. 20 nm bis zu mehreren Mikrometern gewählt werden. Jedoch schränkt die Herstellung von solchen Strukturen in einem Prägeprozess die Wahl auf den Bereich von etwa 40 nm bis 500 nm ein. Die beschriebenen plasmonischen Effekte entstehen bei Al, aber auch bei anderen Metallen wie Ag, Cu, Al, Fe, Cr, etc. und Legierungen davon, ebenso wie bei den beschriebenen Multilayer-Strukturen. Im Gegensatz dazu hängen die Hohlraumresonanzen in erster Linie von der Geometrie der Gitterstruktur ab und führen zu einer Umverteilung der Lichtintensität zwischen dem Reflexions- und dem Transmissionsanteil. In der Praxis gibt es jedoch eine Kopplung zwischen beiden Effekten, welche Lichtresonanzen im nahen Infrarot bewirken können.

Die metallisierten Gitterstrukturen sind in den jeweiligen Teilbereichen auf den Pigmenten ausgebildet, die gleichermaßen auch als Flakes bezeichnet werden können. Diese Pigmente oder Flakes können unterschiedlich ausgestaltet sein - sie können in Aufsicht beispielsweise rechteckig oder elliptisch sein. Es sind jedoch beliebige Formen von Geometrien denkbar, ohne dass ihre optische Wirkung beeinträchtigt ist. Die ersten Pigmente und/oder die zweiten Pigmente haben eine Längenausdehnung von 2 µm bis 100 µm, besonders bevorzugt von 4 µm bis 50 µm. Die Pigmente richten sich im Bindemittel entlang der Oberfläche des Substratkörpers aus, wobei sie aber geringfügig gegenüber der Oberfläche verkippt sind. Dies hat zur Folge, dass der Einfallswinkel von unpolarisiertem Licht von Pigment zu Pigment zwischen 0° und 10° leicht schwankt.

Mindestens eine Gitterstruktur kann bevorzugt eine eindimensionale periodische Subwellenlängenstruktur mit Gitterstegen und Gitterspalten aufweisen, also als eindimensional-periodisches Subwellenlängengitter ausgebildet sein. Eine derartige Struktur eignet sich besonders für die Vervielfältigung in einem im weiteren Verlauf erläuterten Rolle-zu-Rolle Prozess. Die Gitterstege können auf den jeweiligen Pigmenten beliebig orientiert sein. Ihre Ausdehnung ist so zu wählen, dass sich mindestens 5 Gitterperioden der Gitterstruktur auf einem Pigment befinden. Damit ergibt sich eine Längenausdehnung eines Pigments von mindestens 2 µm.

Weiter bevorzugt kann mindestens eine Gitterstruktur eine zweidimensionale periodische Subwellenlängenstruktur mit Erhebungen und einem flachen Bereich aufweisen, also als zweidimensional-periodisches Subwellenlängengitter ausgebildet sein. Es sind Gitterstrukturen möglich, die eine periodische, metallische Lochstruktur umfassen, über der sich in einem Abstand eine metallische Nanodot-Struktur befindet. Eine Geometrie der Löcher und der Nanodots kann quadratisch sein, ist aber keineswegs auf eine quadratische Geometrie eingeschränkt - es sind beispielsweise auch kreisförmige Profile oder Polygone möglich.

Sowohl eindimensionale periodische Subwellenlängenstrukturen mit Gitterstegen und Gitterspalten, als auch eine zweidimensionale periodische Subwellenlängenstrukturen mit periodisch angeordneten Erhebungen oder Vertiefungen eignen sich dazu, einen guten Kontrast zwischen den Teilbereichen im NIR-Bereich zu erzeugen, wobei gleichzeitig die Farberscheinungen im Sichtbaren von Bereich zu Bereich unverändert ist.

Als Gitterstrukturen können auch metallische Draht- bzw. Schlitzgitter und metallische Nanohole Arrays bzw. Nanodot Arrays verwendet werden. Solche Gitterstrukturen sind aus den Literatur bekannt und zeigen ebenfalls optische Resonanzeffekte im NIR-Bereich. Siehe Literatur:
o H. Lochbihler "Surface polaritons on metallic wire gratings studied via power losses." Physical Review B 53.15 (1996): 10289.
o J. A. Porto et al. "Transmission resonances on metallic gratings with very narrow slits." Physical review letters 83.14 (1999): 2845.
o T.W. Ebbesen et al. "Extraordinary optical transmission through subwavelength hole arrays." nature 391.6668 (1998): 667-669.
o H. Lochbihler "Sicherheitselement mit farbfilterendem Gitter", AZ 10 2015 008 655.3.

Zwischen den Teilbereichen unterscheiden sich die Gitterstrukturen auf den Pigmenten jeweils in mindestens einem Gitterstrukturparameter, beispielsweise einer Modulationshöhe, einem Flächenfüllfaktor oder einer Periode der Gitterstruktur. Es kann auch der Azimutwinkel von verschiedenen Teilbereichen verändert werden, dadurch, dass die Gitterstruktur auf dem Pigment verkippt angeordnet wird. Dies kann man beispielsweise dadurch erreichen, dass die Gitterstruktur auf einer Mikrospiegelanordnung angeordnet ist. Die Teilbereiche sind jeweils NIR-absorbierend, jedoch in ihrem Absorptionsverhalten im NIR-Bereich unterschiedlich, insbesondere spektral unterschiedlich absorbierend. Im sichtbaren Spektralbereich unterscheiden sich die beiden Teilbereiche hinsichtlich ihrer Farbe nicht.

Hierdurch wird ein überraschender fälschungssichernder Effekt erreicht, welcher nur bei der Beleuchtung mit Strahlung aus dem NIR-Bereich sichtbar wird, bei der Beleuchtung mit Licht, d.h. aus dem sichtbaren Wellenlängenspektrum aber getarnt ist. Der optische Eindruck bei Beleuchtung mit Strahlung aus dem NIR-Bereich kann sich dann insbesondere bei unterschiedlichen Wellenlängen verändern, aufgrund dessen, dass die Teilbereiche unterschiedliche Wellenlängen der Strahlung aus dem NIR-Bereich absorbieren.

Bevorzugt ist die Gitterstruktur in mindestens einem Teilbereich für Strahlung im NIR-Teilspektrum von 780 nm bis 1.200 nm absorbierend. Bevorzugt absorbieren mehrere Teilbereiche jeweils im NIR-Teilspektrum von 780 nm bis 1.200 nm, die Teilbereiche unterscheiden sich aber hinsichtlich ihrer spektralen Absorptionscharakteristik in diesem Spektralbereich. Die Variation des mindestens einen Gitterstrukturparameters in den Teilbereichen sorgt dafür, dass die mit dem bloßen Auge erkennbare Darstellung bei Beleuchtung mit Licht aus dem sichtbaren Wellenlängenbereich über alle Teilbereiche hinweg keinen Effekt erzeugt. Soweit kein weiterer Druck etc. vorgesehen ist, erscheinen die Teilbereiche z.B. als eine Einheit. Bei Beleuchtung mit Strahlung aus dem NIR-Bereich absorbieren die Teilbereiche in NIR-Spektralbereich unterschiedlich. Die Teilbereiche können im NIR eine binäre Transparenzcodierung realisieren, z.B. im Sinne eines s/w-Durchsichtbildes o.ä., ohne den Eindruck im Sichtbaren zu beeinträchtigen.

Bevorzugt realisieren die Teilbereiche dann versteckte Codes im NIR-Spektrum. Diese Codes entstehen dadurch, dass einige Teilbereiche bei Bestrahlung mit Wellenlängen aus diesem Teilspektrum des NIR-Bereichs absorbierend sind und damit in Transmission dunkel erscheinen, andere hingegen nicht. Die Teilbereiche können sich auch bei unterschiedlicher Wellenlänge im NIR-Bereich verändern, denn jeder Teilbereich absorbiert bevorzugt die Strahlung einer anderen Wellenlänge oder eines anderen Wellenlängenbereichs. Ein Teilbereich, der bei einer Wellenlänge von beispielsweise 800 nm erscheint, kann beispielsweise bei einer Wellenlänge von 1000 nm wieder verschwinden. Ein weiterer Teilbereich, welcher bei Bestrahlung mit einer Wellenlänge von 800 nm nicht sichtbar ist, kann aber beispielsweise bei 1000 nm sichtbar werden. Außerdem können sich die Effekte in Reflexion bei der Beleuchtung mit Strahlung einer bestimmten Wellenlänge aus dem NIR-Bereich in den Teilbereichen unterscheiden, in Transmission aber gleichen, oder umgekehrt.

Vorteilhaft ist es, dass der Freiheitsgrad zur Ausbildung einer bestimmten Spektralcharakteristik im NIR-Bereich durch metallische Mikro- bzw. Nanostrukturen groß ist. Die optischen Eigenschaften erleiden auch kaum Alterungseffekte, da sie in erster Linie durch Geometrieparameter, wie beispielsweise die Gitterperiode, bestimmt sind.

Bevorzugt zeigt das Sicherheitselement in Draufsicht eine mit dem unbewaffneten Auge erkennbare Darstellung in den Teilbereichen, z.B. ein Muster, Bild, Text o.ä., überlagert. Sie ist bei der Beleuchtung im sichtbaren Wellenlängenbereich erkennbar ist und wird unter diesen Bedingungen durch die Gitterstruktur, die grundsätzlich nur NIR-wirksam ist, nicht verändert.

Die metallischen Mikro- bzw. Nanostrukturen, welche im sichtbaren Bereich farbig erscheinen und zusätzlich absorbierende Eigenschaften im NIR-Bereich haben, könnten zwar auch direkt auf den Substratkörper aufgetragen werden. Hierzu ist allerdings neben einem Druckprozess von weiteren Druckelementen auf dem Sicherheitselement ein eigener Arbeitsgang erforderlich. Dies kann durch eine direkte Prägung auf den Substratkörper mit anschließender Metallisierung erfolgen. Alternativ kann die IR-absorbierende Mikro- bzw. Nanostruktur als Transferelement auf eine Folie geprägt und dort metallisiert werden; anschließend wird dann die metallisierte Mikro- bzw. Nanostruktur auf den Substratkörper übertragen und kann dann überdruckt werden. Dieses Prägeverfahren mit anschließender Metallisierung ist allerdings relativ aufwändig.

Die Fläche eines einzelnen Pigments ist größer als 2 µm, allerdings in der Regel nicht größer als 50 µm x 50 µm. Dies hat den Vorteil, dass die Gitterstrukturen, also die Pigmente (Flakes) durch einen Standarddruckprozess, z.B. in einem Siebdruckverfahren auf den Substratkörper aufgebracht werden können. Dies erspart den Prägeschritt der Gitterstrukturen direkt auf jedem einzelnen Substratkörper, wenn beispielsweise im Banknotendruck eine Vielzahl von Sicherheitselementen auf einem Bogen bzw. einer Bahn hergestellt werden. Es muss zwar eine Schablone in einem Prägeschritt erzeugt werden, die Gitterstruktur kann aber dann im Rolle-zu-Rolle Verfahren sehr leicht reproduziert werden und die ersten Pigmente können zusammen mit den zweiten Pigmenten und weiteren Druckelementen in einem einzigen Druckschritt, beispielsweise via one-step-printing, auf den Substratkörper aufgebracht werden. Gerade da Sicherheitselemente in der Regel auf einer Bahn oder einem Bogen erzeugt werden, ist dieses Herstellungsverfahren schon ab wenigen Stückzahlen weniger kosten- und zeitintensiv - sie können auf einfache Weise in Großserie hergestellt werden.

Um derartige Pigmente herzustellen, werden zunächst belichtete Originale erstellt, bevorzugt durch photolithografische Verfahren, insbesondere mit einer e-Beam Anlage. Alternativ kommen auch Anlagen basierend auf 2-Photonenabsorption infrage. Weitere bekannte Verfahren zur Erzeugung der belichteten Originale sind Interferenzlithografie oder mechanisches Ritzen. Ein bekannter Hersteller derartiger Anlagen ist beispielsweise die Nanoscribe GmbH & Co. KG, Hermann-von-Helmholtz-Platz 6, 76344 Eggenstein-Leopoldshafen, Deutschland. Die belichteten Originale werden nach Entwicklung eines Photolacks anschließend galvanisch oder unter Verwendung von Photopolymeren (z. B. Ormocere) umkopiert. Ein so hergestelltes Original wird nun galvanisch oder durch ein Nanoimprint-Verfahren umkopiert. Weiterhin ist eine Vielfachanordnung des Originalmusters durch Heißprägen oder durch Nanoimprint auf einer Matrize erforderlich, um einen Prägezylinder für die spätere Vervielfältigung herzustellen. Solche Prägezylinder erlauben schließlich die kontinuierliche Vervielfältigung der Originalstruktur in UV-Lack auf Folien in einem Rolle-zu-Rolle-Prozess. Hierbei kommen Heißprägen oder Nano-Casting in UV-Lack in Frage. Schließlich wird die strukturierte Folie metallisch bedampft. Die gängigen Bedampfungsverfahren sind Elektronenstrahl-Bedampfen, thermisches Verdampfen bzw. Sputtern. Die Dicken der Metallisierung liegen im Bereich von ca. 10 nm bis etwa 150 nm. Im Falle einer Multilayer Beschichtung werden mehrere Schichten nacheinander auf die Gitterstruktur aufgebracht. Alternativ können die Gitterstrukturen auch metallisch bedruckt, z. B. mit Supersilber überzogen sein.

Nun wird die metallisierte Prägestruktur in Plättchenform (als Flakes) vom Substrat abgelöst. Das Ablösen erfolgt analog zu den in den Schriften KR 2012 0056569 A bzw. DE 10 2021 00 4984 A1 beschriebenen Verfahren, bei denen metallische Plättchen mit vordefinierter Größe ausgehend von bedampften Substraten hergestellt werden. Dabei werden die IRabsorbierenden Flakes von einer homogen nanostrukturierten metallisierten Prägestruktur gebildet - die Flakes stellen die Pigmente dar. Die ersten Pigmente und die zweiten Pigmente werden auf dieselbe Weise hergestellt, sie unterscheiden sich aber wie beschrieben in ihrer Gitterstruktur.

Die auf diese Weise erzeugten Pigmente werden anschließend einem Bindemittel beigemischt und werden dann in Form einer Druckfarbe direkt auf den Substratkörper aufgedruckt. Aufgrund der beigemischten Pigmente weißt die Druckfarbe Absorptionseigenschaften im NIR-Bereich auf. Da im ersten Teilbereich erste Pigmente und im zweiten Teilbereich zweite Pigmente aufgedruckt werden, unterscheiden sich die Teilbereiche in ihren Absorptionseigenschaften im NIR-Bereich. Insbesondere ist hierbei die Schwerpunktwellenlänge der Absorption im NIR-Bereich unterschiedlich. Die spektralen Eigenschaften im NIR-Bereich unterscheiden sich in den Teilbereichen. Diese unterschiedlichen spektralen Eigenschaften können mit entsprechenden Sensoren maschinell ausgewertet werden. Dadurch kann der Fälschungsschutz von Wertdokumenten erhöht werden.

Es ist besonders bevorzugt möglich, die Pigmente mit einer magnetischen Beschichtung (Fe, Ni, Co) auszustatten. Die magnetischen Eigenschaften der Pigmente können dann dazu verwendet werden, um sie nach dem Aufdrucken aber vor dem Trocknen der Druckfarbe auf dem Substratkörper auszurichten. So kann der Einfallswinkel von unpolarisiertem Licht gezielt beeinflusst werden.

Das Sicherheitselement kann als Transferelement ausgebildet sein, also als Folienelement, welches auf der Rückseite zusätzlich eine Klebeschicht aufweist und damit auf ein Wertdokument aufgebracht wird. Solche Transferelemente sind beispielsweise Sicherheitsfäden, LEAD-Streifen bzw. Patches und dienen in erster Linie als Merkmal, welches mit dem menschlichen Auge wahrgenommen werden kann. Bekannte optische variable Effekte dieser Merkmale werden durch Prägehologramme, Mikrospiegelanordnungen, Mikrolinsenanordnungen bzw. Color-Shift-Beschichtungen gebildet. Die Transferelemente können bei der Beleuchtung mit Licht im sichtbaren Wellenlängenspektrum nur schwer maschinell auf Echtheit überprüft werden. Dieser Mangel wird in der Praxis von Fälschern ausgenutzt, daher werden in dieser Erfindung die bekannten optischen Transferelemente um die oben erläuterten Gitterstrukturen als im NIR-Bereich erkennbares Sicherheitsmerkmal ergänzt, um eine maschinelle Echtheitsprüfung zu ermöglichen und die optische Erscheinungsform des Transferelements bei der Beleuchtung mit Strahlung unterschiedlicher Wellenlängen aus dem NIR-Bereich zu verändern.

Auch kann das Sicherheitselement einen Substratkörper aufweisen, der Teil des Wertdokuments ist, sodass das Sicherheitselement direkt in das Substrat des Wertdokuments eingebracht wird. Dies wird beispielsweise in einem Transferverfahren innerhalb des Druckbereichs einer Banknote realisiert. In diesem Fall kann das Sicherheitselement auch mit Druckfarbe überdruckt oder zusammen mit dem übrigen Druckbild in einem einzigen Arbeitsschritt aufgedruckt werden.

Es ist ebenfalls ein Verfahren zum Herstellen eines Sicherheitselements, das eine Vorderseite und eine Rückseite hat, für Wertdokumente wie Banknoten, Schecks oder dergleichen offenbart. Dabei wird ein Substratkörper, auf dessen Oberfläche ein erster Teilbereich, der erste Pigmente umfasst, und ein zweiter Teilbereich, der zweite Pigmente umfasst, bereitgestellt, wobei von den Teilbereichen im sichtbaren Spektralbereich in Draufsicht und/oder Transmission mindestens eine Farbe gezeigt wird. Die ersten Pigmente weisen eine erste Gitterstruktur mit darauf befindlicher Reflektorschicht auf, wobei die erste Gitterstruktur im ersten Teilbereich einheitlich ausgebildet wird, und die zweiten Pigmente weisen eine andere, zweite Gitterstruktur mit darauf befindlicher Reflektorschicht auf, wobei die zweite Gitterstruktur im zweiten Teilbereich einheitlich ausgebildet wird. Die erste Gitterstruktur der ersten Pigmente unterscheidet sich im ersten Teilbereich von der zweiten Gitterstruktur der zweiten Pigmente im zweiten Teilbereich in mindestens einem Gitterstrukturparameter (h, d) so, dass die Teilbereiche sich im sichtbaren Spektralbereich hinsichtlich der mindestens einen Farbe nicht unterscheiden, im nahen Infrarotbereich hinsichtlich ihrer Absorption und/oder Reflexion aber unterschiedlich sind.

Das Verfahren kann natürlich gleichermaßen modifiziert werden, wie das Sicherheitselement selbst.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass all diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbeispiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. In den Figuren zeigen:
- Fig. 1: ein Wertdokument bei der Beleuchtung mit Licht aus dem sichtbaren Spektralbereich;
- Fig. 2: das Wertdokument gemäß Figur 1 bei der Beleuchtung mit Strahlung aus dem nahen Infrarotbereich;
- Fig. 3: ein Wertdokument in einer weiteren Ausführungsform bei der Beleuchtung mit Licht aus dem sichtbaren Spektralbereich;
- Fig. 4: das Wertdokument gemäß Figur 3 bei der Beleuchtung mit Strahlung aus dem nahen Infrarotbereich;
- Fig. 5: ein Wertdokument in einer weiteren Ausführungsform bei der Beleuchtung mit Licht aus dem sichtbaren Spektralbereich;
- Fig. 6: das Wertdokument gemäß Figur 5 bei der Beleuchtung mit Strahlung einer ersten Wellenlänge aus dem NIR-Bereich;
- Fig. 7: das Wertdokument gemäß Figur 5 bei der Beleuchtung mit Strahlung einer zweiten Wellenlänge aus dem NIR-Bereich;
- Fig. 8: das Wertdokument gemäß Figur 5 bei der Beleuchtung mit Strahlung einer dritten Wellenlänge aus dem NIR-Bereich;
- Fig. 9: ein Sicherheitselement in der Schnittdarstellung;
- Fig. 10: ein Sicherheitselement in einer weiteren Ausführungsform in der Schnittdarstellung;
- Fig. 11: eine eindimensionale periodische Gitterstruktur in Schnittdarstellung;
- Fig. 12: eine eindimensionale periodische Gitterstruktur in einer weiteren Ausführungsform in Schnittdarstellung;
- Fig. 13A: ein Pigment in Draufsicht;
- Fig. 13B: ein Pigment in einer weiteren Ausführungsform in Draufsicht;
- Fig. 13C: ein Pigment in einer weiteren Ausführungsform in Draufsicht;
- Fig. 14: eine zweidimensionale Gitterstruktur in isometrischer Darstellung;
- Fig. 15: eine zweidimensionale Gitterstruktur in einer weiteren Ausführungsform in isometrischer Darstellung;
- Fig. 16A: eine zweidimensionale Gitterstruktur in Draufsicht;
- Fig. 16B: eine zweidimensionale Gitterstruktur in einer weiteren Ausführungsform in Draufsicht;
- Fig. 16C: eine zweidimensionale Gitterstruktur in einer weiteren Ausführungsform in Draufsicht;
- Fig. 17A: eine Messgeometrie eines optischen Sensors in Remission;
- Fig. 17B: eine Messgeometrie eines optischen Sensors in Transmission;
- Fig. 18: ein Sicherheitselement in der Schnittdarstellung;
- Fig. 19: eine Reflexion als Funktion der Wellenlänge einer eindimensionalen periodischen Gitterstruktur bei unterschiedlichen Perioden;
- Fig. 20: zwei Emissionsspektren zweier unterschiedlicher IR-LEDs und zwei Transmissionskurven zweier zugehöriger Kantenfilter;
- Fig. 21: eine Intensität als Funktion der Periodenlänge zweier Detektorzeilen, gemessen bei einer eindimensionalen Gitterstruktur in Reflexion;
- Fig. 22: eine Intensität als Funktion der Modulationshöhe zweier Detektorzeilen, gemessen bei einer eindimensionalen Gitterstruktur in Reflexion;
- Fig. 23: eine Intensität als Funktion der Modulationshöhe zweier Detektorzeilen, gemessen bei einer eindimensionalen Gitterstruktur in Transmission;
- Fig. 24: eine Multilayer Beschichtung in Form eines Fabry-Perot Resonators;
- Fig. 25: eine Multilayer Beschichtung mit einem Colourshift Aufbau;
- Fig. 26: ein Trilayer-Gitter basierend auf einer Beschichtung gemäß Fig. 24;
- Fig. 27: ein Trilayer-Gitter basierend auf einer Beschichtung gemäß Fig. 24 in einer weiteren Ausführungsform;
- Fig. 28: eine Reflexion als Funktion der Wellenlänge eines Trilayer-Gitters gemäß Fig. 26 bei unterschiedlichen Dicken der dielektrischen Abstandsschicht;
- Fig. 29: eine Intensität als Funktion der Dicke der dielektrischen Abstandsschicht eines Trilayer-Gitters gemäß Fig. 26 bei zwei unterschiedlichen Sensorempfindlichkeiten;
- Fig. 30: eine Reflexion als Funktion der Wellenlänge eines Trilayer-Gitters gemäß Fig. 26 bei unterschiedlichen Modulationshöhen;
- Fig. 31: eine Intensität als Funktion der Modulationshöhe eines Trilayer-Gitters gemäß Fig. 26 bei unterschiedlichen Sensorempfindlichkeiten;
- Fig. 32: ein Trilayer-Gitter basierend auf einer Beschichtung gemäß Fig. 25;
- Fig. 33: ein Trilayer-Gitter basierend auf einer Beschichtung gemäß Fig. 25 in einer weiteren Ausführungsform;
- Fig. 34: eine Reflexion als Funktion der Wellenlänge einer Colourshift Struktur bei unterschiedlichen Dicken der dielektrischen Abstandsschicht;
- Fig. 35: eine Intensität als Funktion einer Dicke der dielektrischen Abstandsschicht eines Gitters gemäß Fig. 32 bei unterschiedlichen Sensorempfindlichkeiten;
- Fig. 36: eine Reflexion als Funktion der Wellenlänge eines Gitters gemäß Fig. 32 bei unterschiedlichen Modulationshöhen; und
- Fig. 37: eine Intensität als Funktion der Modulationshöhe eines Gitters gemäß Fig. 32 bei unterschiedlichen Sensorempfindlichkeiten.

Fig. 1 zeigt ein Wertdokument 1 auf dessen Vorderseite 2 ein Sicherheitselement 4 aufgebracht ist. Auf die Vorderseite 2 sind außerdem ein erstes Druckelement 6 und ein zweites Druckelement 8 aufgebracht. Fig. 1 zeigt das Wertdokument 1 bei der Beleuchtung mit Licht aus dem sichtbaren Wellenlängenspektrum bei einer Betrachtung in Reflexion und/oder in Transmission. Der Bereich, in dem das Sicherheitselement 4 aufgebracht ist, erscheint einem äußeren Betrachter in einer einheitlichen Farbe.

Fig. 2 zeigt dasselbe Wertdokument 1 bei der Beleuchtung mit Strahlung einer Wellenlänge aus dem nahen Infrarotbereich (NIR-Bereich). Das Sicherheitselement 4 ist in einem Bereich auf die Vorderseite 2 des Wertdokuments 1 aufgebracht. Dieser Bereich weist einen ersten Teilbereich 10, einen zweiten Teilbereich 12 und einen dritten Teilbereich 14 auf. Die Teilbereiche 10 bis 14 sind erst bei der Beleuchtung mit Strahlung einer Wellenlänge aus dem NIR-Bereich in Reflexion erkennbar. Gleichermaßen können die Teilbereiche 10 bis 14 auch bei der Beleuchtung mit Strahlung einer Wellenlänge aus dem NIR-Bereich in Transmission erscheinen. Bei der Beleuchtung mit Licht aus dem sichtbaren Wellenlängenspektrum sieht ein externer Beobachter die Teilbereiche 10 bis 14 wie es eben in Fig. 1 dargestellt ist - sie erzeugen einen einheitlichen Farbeindruck und sind daher nicht zu erkennen - weder in Transmission, noch in Reflexion.

Jeder der Teilbereiche 10 bis 14 unterscheidet sich von den anderen Teilbereichen 10 bis 14 in seinem Absorptionsverhalten im NIR-Bereich. Der erste Teilbereich 10 absorbiert beispielsweise Strahlung einer ersten Wellenlänge im NIR-Bereich, der Teilbereich 12 absorbiert die Strahlung einer zweiten Wellenlänge im NIR-Bereich und der Teilbereich 14 absorbiert Strahlung einer weiteren unterschiedlichen Wellenlänge im NIR-Bereich. Das Sicherheitselement zeigt dadurch bei der Beleuchtung mit unterschiedlichen Wellenlängen im NIR-Bereich unterschiedliche Muster in Reflexion oder in Transmission und versteckt diese wieder bei der Beleuchtung mit anderen Wellenlängen im NIR-Bereich wieder. Bei der Beleuchtung mit Licht einer Wellenlänge aus dem sichtbaren Wellenlängenspektrum sind die Teilbereiche 10 bis 14 nicht sichtbar, sondern das Sicherheitselement 4 erscheint in einer einheitlichen Farbe.

Fig. 3 zeigt eine weitere Ausführungsform des Wertdokuments 1, in der das Sicherheitselement 4 in einen ersten Bereich 16, einen zweiten Bereich 18 und einen dritten Bereich 20 unterteilt ist. Das Erscheinungsbild gemäß Fig. 3 zeigt sich dem Betrachter bei Beleuchtung mit Licht aus dem sichtbaren Wellenlängenspektrum in Draufsicht auf die Vorderseite 2 und/oder in Durchsicht. Der erste Bereich 16 erscheint dem äußeren Betrachter in einer ersten Farbe, der zweite Bereich 18 in einer zweiten Farbe und der dritte Bereich 20 in einer dritten Farbe, so dass das Sicherheitselement 4 bei Beleuchtung mit Licht aus dem sichtbaren Spektrum einen Farbverlauf, ein Muster oder Ähnliches darstellt.

Fig. 4 zeigt das Wertdokument 1 in der Ausführungsform von Fig. 3 bei der Beleuchtung mit Strahlung einer Wellenlänge im NIR-Bereich. Der erste Bereich 16 in den ersten Teilbereich 10, den zweiten Teilbereich 12 und den dritten Teilbereich 14 unterteilt ist, wie es schon bei Fig. 2 der Fall war. Zusätzlich ist aber auch der zweite Bereich 18 in einen vierten Teilbereich 22, einen fünften Teilbereich 24 und einen sechsten Teilbereich 26 unterteilt, und analog der dritte Bereich 20 in einen siebten Teilbereich 28, einen achten Teilbereich 30 und einen neunten Teilbereich 32.

Jeder der Teilbereiche 10 bis 14 und 22 bis 32 kann sich von den anderen Teilbereichen 10 bis 14 und 22 bis 32 in seinem Absorptionsverhalten im NIR-Bereich unterscheiden, einer oder mehrere der Teilbereiche 10 bis 14 und 22 bis 32 können sich aber auch gleichen. Alle Teilbereiche 10 bis 14 und 22 bis 32 können Strahlung einer anderen Wellenlänge im NIR-Bereich absorbieren; einige Teilbereiche 10 bis 14 und 22 bis 32 können auch Licht derselben Wellenlänge absorbieren. Bei der Beleuchtung mit unterschiedlichen Wellenlängen im NIR-Bereich zeigen sich daher unterschiedliche Muster und bei der Beleuchtung mit anderen Wellenlängen im NIR-Bereich verschwinden sie wieder. Bevorzugt können mehrere Teilbereiche 10 bis 14 und 22 bis 32 bei der Beleuchtung mit Licht derselben Wellenlänge aus dem NIR-Bereich dieselbe Remission zeigen. Bei der Beleuchtung mit einer Wellenlänge aus dem Wellenlängenspektrum des sichtbaren Lichts sind die Teilbereiche 10 bis 14 und 22 bis 32 nicht sichtbar, sondern das Sicherheitselement 4 stellt den Farbverlauf bzw. das Muster gemäß Fig. 3 dar.

In den Fig. 5, 6, 7 und 8 ist analog zu den Fig. 1 und 2 bzw. 3 und 4 eine weitere Ausführungsform des Wertdokuments 1 gezeigt, in der als Sicherheitselement ein erstes Bildelement 34 auf die Vorderseite 2 des Wertdokuments 1 aufgebracht ist (Fig. 5) - es ist bei der Beleuchtung mit Licht aus dem sichtbaren Spektrum für einen Betrachter mit dem bloßen Auge erkennbar. Dieses erste Bildelement 34 verschwindet bei der Beleuchtung mit Strahlung aus dem NIR-Bereich zumindest teilweise. Bei der Beleuchtung mit Strahlung einer ersten Wellenlänge aus dem NIR-Bereich erscheint ein zweites Bildelement 36, welches nur einen Teil des ersten Bildelements darstellt (Fig. 6); der übrige Teil des ersten Bildelements verschwindet ebenso wie die beiden Druckelemente 6, 8 bei Beleuchtung mit Strahlung aus dem NIR-Bereich. Bei Beleuchtung einer anderen, zweiten Wellenlänge aus dem NIR-Bereich erscheint ein Farbverlauf als drittes Bildelement 38 und das zweite Bildelement 36 verschwindet (Fig. 7). Bei Beleuchtung mit einer anderen, dritten Wellenlänge, verschwindet auch dieses dritte Bildelement 38 und es erscheint ein QR-Code 40, wie dies in Fig. 8 dargestellt ist. Die Bildelemente/Muster können in Reflexion und/oder in Transmission erscheinen; es sind natürlich gleichermaßen auch andere Muster, Formen, Farbverläufe, Codes, Bilder, etc. denkbar. Es wäre beispielsweise auch möglich, dass das erste Bildelement 34 bei Beleuchtung mit Strahlung einer ersten Wellenlänge aus dem NIR-Bereich verschwindet und bei Beleuchtung mit Strahlung einer anderen, zweiten Wellenlänge aus dem NIR-Bereich wieder auftaucht.

Die beschriebenen unterschiedlichen Eigenschaften des Sicherheitselements bei der Beleuchtung mit Licht aus dem Wellenlängenbereich des sichtbaren Spektrums und aus dem NIR-Bereich, ermöglichen die maschinelle Echtheitsprüfung des Wertdokuments 1. Es entsteht ein überraschender fälschungssichernder Effekt, der die Reproduzierbarkeit des Wertdokuments 1 erschwert und damit die Fälschungssicherheit erhöht. Die Auswertung des Wertdokuments erfolgt mit einem Sensor, der eine Zeilenkamera umfasst. Mit diesem Sensor wird ein vollflächiges Bild des Wertdokuments 1 gewonnen und es kann davon ausgehend die Erscheinung des Wertdokuments 1 im Infraroten hinsichtlich seiner Echtheit geprüft werden.

Die optische Erscheinung bei der Beleuchtung mit sichtbarem Licht sowie die Eigenschaften im NIR-Bereich erzeugt ein Aufdruck mit unterschiedlichen Druckfarben. Beispielhafte Sicherheitselemente 4 mit mehreren Aufdrucken sind in den Fig. 9 und 10 in der Schnittdarstellung dargestellt. In Fig. 9 ist ein Sicherheitselement 4 mit einem Substratkörper 42 in der Schnittdarstellung dargestellt. Auf den Substratkörper 42 ist im ersten Teilbereich 10 eine erste Druckfarbe 44 aufgebracht. Im zweiten Teilbereich 12 befinden sich erste Pigmente 46, die in einem ersten Bindemittel 48 gebunden und als Tinte auf den Substratkörper 42 aufgebracht sind. Im dritten Teilbereich 14 befinden sich analog zweite Pigmente 50, die in einem zweiten Bindemittel 52 gebunden und als Tinte auf den Substratkörper 42 aufgebracht sind. Die Fig. 10 weist denselben Aufbau auf, wobei in den Teilbereichen 12, 14 die Pigmente 46, 50 mit einer zweiten Druckfarbe 54 überdruckt sind. Die Druckfarben 44, 54 sind bei Beleuchtung mit Licht aus dem sichtbaren Spektrum in Reflexion und/oder Transmission für einen äußeren Betrachter sichtbar, verschwinden aber bei Beleuchtung mit Strahlung aus dem NIR-Bereich. Die Teilbereiche 12 und 14 sind in der Ausführungsform der Fig. 9 bei Beleuchtung mit Licht aus dem sichtbaren Spektrum für den äußeren Betrachter nicht sichtbar, sie erscheinen aber in Transmission und/oder Reflexion bei der Beleuchtung mit Strahlung aus dem NIR-Bereich. Da die Teilbereiche 12 und 14 in Fig. 10 zusätzlich mit der zweiten Druckfarbe 54 überdruckt sind, erzeugen sie sowohl bei Beleuchtung mit Licht aus dem sichtbaren Spektrum, als auch bei Beleuchtung mit Strahlung aus dem NIR-Bereich ein Bild in Reflexion und/oder Transmission. Mit einem Aufbau eines Sicherheitselements gemäß der Fig. 9 und 10 lassen sich damit die in den Fig. 1 bis 8 dargestellten und beschriebenen optischen Effekte erzeugen. Es können natürlich auch weitere Teilbereiche mit weiteren Pigmenten vorgesehen sein; auch kann sich die zweite Druckschicht 54 unterhalb der Pigmente 46, 50 befinden, usw.

Die Pigmente 46, 50 weisen metallisierte Gitterstrukturen auf, wie sie beispielhaft in den Figuren 11, 12, 14, 15 und 16A bis C gezeigt sind. Es kann sich um lineare periodische Subwellenlängenstrukturen als Gitterstrukturen handeln, wie sie in Fig. 11 und 12 dargestellt sind, aber auch um zweidimensionale periodische Gitter, wie sie die Fig. 14, 15 und 16A bis C zeigen. Es sei angemerkt, dass es sich hierbei nur um Beispiele für zweidimensionale periodische Gitter handelt. Es ist gleichermaßen auch möglich, vertikal symmetrische Strukturen, insbesondere schachbrettartige Anordnungen, welche in x-Richtung und in y-Richtung phasenverschoben sind und sich im Abstand h zueinander befinden, zu verwenden.

Die Fig. 11 zeigt ebenso wie Fig. 12 eine eindimensionale Gitterstruktur 55, die sich beispielsweise auf den ersten Pigmenten 46 befindet, in der Schnittdarstellung. Die Erläuterung anhand der ersten Pigmente 46 ist natürlich beispielhaft - es versteht sich, dass diese eindimensionale Gitterstruktur 55 ebenso auf den zweiten Pigmenten 50 oder jeden weiteren Pigmenten vorgesehen sein kann.

Das erste Pigment 46 weist in Fig. 11 ein in einen Substratkörper 42 eingebettetes Doppel-Liniengitter 56 als Beispiel einer eindimensionalen (periodischen) Gitterstruktur 55 auf. Die erste Liniengitterstruktur des Doppel-Liniengitters 56 besteht aus ersten Gitterstegen 58 mit der Breite a, die sich längs einer senkrecht zur Zeichenebene liegenden Längsrichtung erstrecken. Zwischen den ersten Gitterstegen 58 befinden sich erste Gitterspalten 60, die eine Breite b haben. Die Dicke der ersten Gitterstege 58 ist mit t angegeben. Die zweite Liniengitterstruktur mit zweiten Gitterstegen 62 ist um die Modulationshöhe h gegenüber den ersten Gitterstegen 58 vertikal versetzt und die zweiten Gitterstege 62 haben die Breite b. Die zweite Liniengitterstruktur ist so gegenüber der ersten Liniengitterstruktur phasenverschoben, dass die zweiten Gitterstege 62 über den ersten Gitterstegen 58 zu liegen kommen. Gleichzeitig liegen zweite Gitterspalte 64, die zwischen den zweiten Gitterstegen 62 bestehen, über den ersten Gitterstegen 58. Die Dicke t ist kleiner als die Modulationshöhe h, so dass kein zusammenhängender Film aus den Gitterstegen 58 und 62 gebildet wird. Es ist wesentlich, dass die Modulationshöhe h, d.h. der Höhenversatz zwischen der ersten Liniengitterstruktur und der zweiten Liniengitterstruktur größer als die Summe der Dicken der Gitterstege 58 und 62, da ansonsten keine Trennung zwischen den beiden Liniengitterstrukturen gegeben wäre. Das Sicherheitselement 4 der Fig. 11 reflektiert einfallende Strahlung als reflektierte Strahlung R. Weiter wird ein Strahlungsanteil als transmittierte Strahlung T durchgelassen. Die Reflexions- und Transmissionseigenschaften hängen vom Einfallswinkel Θ ab, zu näheren Erläuterungen wird auf WO 2013 / 053 435 A1 verwiesen.

In der Praxis können die Gitterstrukturen von einer idealen Rechteckform abweichen. Die eindimensionale Gitterstruktur 55 kann beispielsweise trapezförmig oder verrundet sein. Nach der Bedampfung kann daher auch ein zusammenhängender Metallfilm mit einer dünnen Metallbelegung an den Flanken entstehen. Der Querschnitt eines verrundeten Gitterprofils einer eindimensionalen Gitterstruktur 55 ist schematisch in Fig. 12 dargestellt. Diese Formen der eindimensionalen Gitterstruktur 55 sind gleichermaßen erfindungsgemäß.

Die eindimensionale Gitterstruktur 55 befindet sich auf den Pigmenten 46, 50, welche in Form von Flakes auf den Substratkörper 42 aufgebracht werden. Beispielhafte Formen der ersten Pigmente 46 sind in den Fig. 13A bis 13C dargestellt. Es versteht sich, dass die zweiten Pigmente 50 dieselben Formen aufweisen können. Fig. 13A zeigt ein erstes Pigment 46 in Form eines rechteckigen Flakes, auf dem sich senkrechte Gitterlinien 66 befinden, in Fig. 13B hat das erste Pigment 46 eine elliptische Form mit ebenfalls senkrechten Gitterlinien 66 und in Fig. 13C weist das erste Pigment 46 eine elliptische Form mit um 30° gedrehten Gitterlinien 66 auf. Die Gitterlinien 66 werden von den Gitterstegen 58, 62 gebildet und können auf den jeweiligen Pigmenten 46, 50 beliebig orientiert sein. Ihre Ausdehnung ist so zu wählen, dass sich mindestens 5 Gitterperioden der eindimensionalen Gitterstruktur 55 auf einem Pigment 46, 50 befinden. Damit ergibt sich eine Längenausdehnung eines Pigments 46, 50 von mindestens 2 µm.

Die Fig. 14 zeigt ebenso wie die Fig. 15 eine zweidimensionale Gitterstruktur 68, die sich beispielsweise auf den ersten Pigmenten 46 befindet, in isometrischer Darstellung. Die Erläuterung anhand der ersten Pigmente 46 ist natürlich wie bei der eindimensionalen Gitterstruktur 55 beispielhaft - es versteht sich, dass diese zweidimensionale Gitterstruktur 68 ebenso auf den zweiten Pigmenten 50 oder jeden weiteren Pigmenten vorgesehen sein kann.

Auf einem Substratkörper 42 weist die zweidimensionale (periodische) Gitterstruktur 68 gegenüber einem flachen Bereich 70 angehobenen Erhebungen 72 auf. Sowohl der flache Bereich 70, als auch die Erhebungen 72 sind mit einer Metallschicht 74 versehen. Man spricht auch von einer periodischen metallischen Lochstruktur, über der sich eine metallische Nanodot-Struktur befindet. In Fig. 14 ist die Geometrie der Nanodots quadratisch mit den Ausdehnungen w₁ und w₂. Die Dicke der Metallschicht 74 ist t und ist identisch für die Erhebungen 72 und die flachen Bereiche 70. Die Periodizität beträgt d in beiden orthogonalen Raumrichtungen. In der isometrischen Darstellung ist ebenfalls die Modulationshöhe h gezeigt, welche in der zweidimensionalen Gitterstruktur 68 ebenso wie eine Dicke t der Metallschicht 74 variieren kann. Durch eine Variation der Modulationshöhe h kann es erreicht werden, dass Pigmente 46, 50 mit zweidimensionalen Gitterstrukturen 68 unterschiedlicher Modulationshöhe h einen einheitlichen Farbeindruck bei der Beleuchtung mit Licht aus dem sichtbaren Wellenlängenspektrum in Reflexion und/oder in Transmission erzeugen, der optische Eindruck bei der Beleuchtung mit Strahlung im NIR-Bereich ist aber bei zweidimensionalen Gitterstrukturen 68 mit unterschiedlicher Modulationshöhe h unterschiedlich. Solche zweidimensionalen Gitterstrukturen 68 können sehr vorteilhaft in Serienproduktion mit einem Rolle-zu-Rolle Prozess hergestellt werden. Die Geometrie der Nanodots ist nicht auf eine quadratische Form beschränkt, sondern kann auch andere Formen annehmen, wie beispielsweise die eines kreisförmigen Profils, wie es in Fig. 15 dargestellt ist. Die Nanodots können aber auch jede andere Form haben, wie beispielsweise die Form eines Polygons.

Fig. 16A bis 16C zeigen beispielhafte zweidimensionale Gitterstrukturen 68 in der Draufsicht. Fig. 16A zeigt ein rechteckiges Profil der zweidimensionalen Gitterstruktur 68 in orthogonaler Anordnung, Fig. 16B zeigt ein rechteckiges Profil in tetragonaler Anordnung und Fig. 16C zeigt ein rundes Profil in tetragonaler Anordnung. Ein besonders attraktiver optischer Effekt wird durch zweidimensionale Gitterstrukturen 68 mit orthogonaler Periodizität in beiden Raumrichtungen, bei denen die Perioden gleich sind, erzeugt (Fig. 16A). Die Perioden in den beiden Raumrichtungen können aber auch unterschiedlich sein und es können auch nicht orthogonal periodische Strukturen, wie hexagonale oder tetragonale Strukturen verwendet werden (Fig. 16B und 16C).

Die Fig. 17A und 17B zeigen eine Messgeometrie eines optischen Sensors. Fig. 17A zeigt einen optischen Sensor zur Messung der Remission und die Fig. 17B zur Messung der Transmission. Der optische Sensor besteht aus einer Strahlquelle 76, einem optischen Filter 78 und einem Detektor 80. Zusätzlich ist in den Fig. 17A und 17B ein zu untersuchendes Wertdokument 1 dargestellt. In einer derartigen Messgeometrie werden die absorbierenden Eigenschaften von Gitterstrukturen im NIR-Bereich untersucht. In der Ausführungsform der Fig. 17A und 17B handelt es sich daher um IR-LEDs als Strahlquelle 76, IR-Filter als optische Filter 78 und einen Silizium-Zeilendetektor als Detektor 80.

Mit einer derartigen Messgeometrie gemäß Fig. 17A und 17B werden die Eigenschaften einer eindimensionalen Gitterstruktur 55 im NIR-Bereich untersucht. Dabei wird es berücksichtigt, dass eine eindimensionale Gitterstruktur 55, welche auf Pigmenten 46 ausgebildet ist, eine Variation des Einfallswinkels Θ aufweist. Die Pigmente 46 richten sich entlang der Oberfläche des Substratkörpers 42 im Bindemittel 48 aus und der Winkel, in dem die Pigmente 46 zu Oberfläche des Substratkörpers 42 gekippt sind, ist relativ klein. Dies ist exemplarisch in Fig. 18 dargestellt.

Für die in Fig. 18 dargestellte Struktur wird die Reflexion im NIR-Bereich als Funktion der Wellenlänge berechnet. Dazu wurde eine numerische Methode verwendet, welche auf den Maxwell-Gleichungen und den Randbedingungen, welche sich aus der Gittergeometrie ergeben, basiert. Solche Methoden zu Berechnung der Beugungseffizienzen von Gittern sind aus der wissenschaftlichen Literatur hinlänglich bekannt. Dabei wird in diesem Ausführungsbeispiel eine Variation des Einfallswinkels Θ von unpolarisiertem Licht im Bereich von 0° bis 10° angenommen. Im Ergebnis wurde der Mittelwert der spektralen Reflexion bzw. Transmission für diese Einfallswinkel gebildet. Auf den Pigmenten 46 befindet sich die eindimensionale Gitterstruktur 55, wie sie in Fig. 11 dargestellt ist. Die gewählten Parameter der eindimensionalen Gitterstruktur 55 sind h=300 nm, t=30 nm und b=d/2, wobei d von 260 bis 380 nm variiert wird. Die eindimensionale Gitterstruktur 55 hat die optischen Konstanten von Aluminium, das in ein Dielektrikum mit n=1,52 eingebettet ist. In Fig. 19 ist die berechnete Reflexion (y-Achse) über der Wellenlänge (x-Achse) bei den variierenden Perioden d dargestellt. Eine erste Kurve k₁ stellt den Verlauf bei einer ersten Periode d₁=260 nm dar, eine zweite Kurve k₂ bei einer zweiten Periode d₂=300 nm, eine dritte Kurve k₃ bei einer dritten Periode d₃=340 nm und eine vierte Kurve k₄ bei einer vierten Periode d₄=360 nm. Alle vier Kurven k₁ bis k₄ zeigen jeweils ein ausgeprägtes Intensitätsminimum im NIR-Bereich, welches auf die Anregung von Oberflächenplasmonen zurückzuführen ist und dabei zu einer hohen Lichtabsorption führt. Dieses Intensitätsminimum verschiebt sich mit zunehmender Periode zum langwelligen Bereich. Dies zeigt, dass die Wellenlänge der Absorption im NIR-Bereich durch eine geeignete Wahl der Periode d eingestellt werden kann; auch bei einer Verwendung der eindimensionalen Gitterstruktur 55 auf den Pigmenten 46 (Flakes); also trotz einer Variation des Einfallswinkels Θ aufgrund der leichten Verkippung der Pigmente 46, 50.

Um ein gemessenes Signal eines solchen IR-Sensors abschätzen zu können, ist die Kenntnis des Emissionsspektrums der Strahlquelle 76, der Transmission des Filters 78 und der Quanteneffizienz des Detektors 80 erforderlich. Die Graphen in Fig. 20 stellen auf der y-Achse eine Intensität der Strahlung der Wellenlänge in µm auf der x-Achse gegenüber. Fig. 20 zeigt ein erstes Emissionsspektrum E₁ einer ersten LED des IR-Sensors, eine erste Transmissionskurve T_{F1} eines zugehörigen ersten Kantenfilters, ein zweites Emissionsspektrum E₂ einer zweiten, spektral unterschiedlichen LED des IR-Sensors und eine zweite Transmissionskurve T_{F2} eines zugehörigen zweiten Kantenfilters. Es ist zu erkennen, dass als Strahlquelle IR-LEDs zur Verwendung kommen, welche eine Schwerpunktwellenlänge im NIR-Bereich besitzen. Die dargestellten Spektren können für die Berechnung einer Intensität des IR-Sensors verwendet werden.

Die Intensität I des Sensors in der Remissionsanordnung kann folgendermaßen abgeschätzt werden: $I = \int E \left(λ\right) * Q \left(λ\right) * {T}_{F} \left(λ\right) * {R}_{G} \left(λ\right) dλ$ bzw. für die Transmissionsgeometrie: $I = \int E \left(λ\right) * Q \left(λ\right) * {T}_{F} \left(λ\right) * {T}_{G} \left(λ\right) dλ ,$
wobei E(λ) die spektrale Emission der IR-LED, Q(λ) die Quanteneffizienz des Detektors, T_{F}(λ) die Transmission des Kantenfilters und R_{G}(λ) bzw. T_{G}(λ) die Reflexion bzw. Transmission der eindimensionalen Gitterstruktur 55 ist. Im Falle von Fig. 20 und 21 besteht die Sensoranordnung aus zwei Strahlquellen mit unterschiedlichen Emissionsspektren E₁(λ) und E₂(λ). Der Detektor besteht aus zwei Detektorzeilen, wobei die erste Zeile mit dem Kantenfilter der Transmissionscharakteristik T_{F1}(λ) und die zweite Zeile mit dem Kantenfilter der Transmissionscharakteristik T_{F2}(λ), ausgestattet ist. Diese Sensoranordnung liefert in den jeweiligen Detektorzeilen zwei verschiedene Signale, welche beispielsweise durch ${I}_{1} = \int {E}_{1} \left(λ\right) * Q \left(λ\right) * {T}_{F 1} \left(λ\right) * {R}_{G} \left(λ\right) dλ$ ${I}_{2} = \int {E}_{2} \left(λ\right) * Q \left(λ\right) * {T}_{F 2} \left(λ\right) * {R}_{G} \left(λ\right) dλ$
für die Remissionsanordnung gegeben sind. Eine Verbesserung der Messgenauigkeit der Sensoranordnung wird erreicht, indem das Verhältnis I₁ / I₂ ausgewertet wird.

Diese daraus ermittelten Werte werden für die weitere Abschätzung eines IR-Signals verwendet. Fig. 21 zeigt die errechnete Intensität (y-Achse) über der Periodenlänge in nm (x-Achse) bei der Struktur gemäß Fig. 18 gemessen in Reflexion. Es ist eine erste Intensitätskurve I₁ der ersten Detektorzeile und eine zweite Intensitätskurve I₂ der zweiten Detektorzeile in Reflexion dargestellt. Es zeigt sich ein guter Kontrast in den Intensitäten im Infraroten in den beiden Detektorzeilen für die Perioden d=280 nm und d=360 nm; dagegen liefern beide Detektorzeilen für die Periode d=325 nm etwa dasselbe Signal.

Die Fig. 22 und 23 stellen die Intensität (y-Achse) über der Modulationstiefe H in nm (x-Achse) der Struktur gemäß Fig. 18 bei konstanter Periode d=250 nm und einem gemittelten Einfallswinkel Θ im Bereich von 0° bis 10° dar - Fig. 22 in Reflexion und Fig. 23 in Transmission. Eine dritte Intensitätskurve I₃ zeigt den Verlauf für die erste Detektorzeile und eine vierte Intensitätskurve I₄ für die zweite Detektorzeile in Reflexion. Eine fünfte Intensitätskurve I₅ zeigt den Verlauf für die erste Detektorzeile und eine sechste Intensitätskurve I₆ für die zweite Detektorzeile in Transmission.

Es ist ersichtlich, dass sich die Intensität, welche dem IR-Signal entspricht, durch die entsprechende Wahl der Modulationstiefe h deutlich verändert werden kann. Etwa bei h=250 nm zeigt die erste Detektorzeile ein Maximum in Reflexion, wobei die Reflexion der zweiten Detektorzeile ein Minimum aufweist - ein Kontrast der beiden Detektorzeilen ist relativ schwach. Dagegen liegt ein guter Kontrast zwischen den beiden Detektorzeilen in Transmission bei h=400 nm vor.

Vorangegangene Analysen betrafen das in Fig. 18 dargestellte Sicherheitselement 4, dessen Gitterstruktur 55 eine einfache Metallschicht 74 aufweist. Statt dieser Metallschicht 74 kann gleichermaßen eine Multilayer-Beschichtung 82, wie sie in den Figuren 24 und 25 in Schnittdarstellung dargestellt ist, vorgesehen sein.

Fig. 24 zeigt ebenso wie Fig. 25 eine Dreifach-Beschichtung, wie sie als Multilayer Beschichtung 82 anstelle der Metallschicht 74 verwendet werden kann, in Schnittdarstellung. Die Multilayer Beschichtung 82 befindet sich auf einer glatten Oberfläche und ist in einen Substratkörper 42 eingebettet, der ein Dielektrikum mit den Brechungsindizes n₁ und n₃ darstellt. Eine erste metallische Schicht 84 mit einer Dicke t₁ und einem Brechungsindex v_{M1} ist durch eine dielektrische Abstandsschicht 86 mit einer Dicke t₂ und einem Brechungsindex n₂ von einer zweiten metallischen Schicht 88 mit einer Dicke t₃ und einem Brechungsindex v_{M2} getrennt.

In der Ausführungsform der Fig. 24 sind die beiden metallischen Schichten 84, 88 halbtransparent. Die dazwischen liegende dielektrische Abstandsschicht 86 ist transparent, sodass die Multilayer Beschichtung 82 einen Fabry-Perot Resonator ausbildet. In der Ausführungsform der Fig. 25 ist die erste metallische Schicht 84 halbtransparent und die zweite metallische Schicht 88 ist als opake metallische Spiegelschicht ausgebildet, sodass die Multilayer Beschichtung 82 einen Colourshift-Aufbau aufweist. Auf beide Strukturen (Fig. 24 und 25) fällt unpolarisiertes Licht unter dem Einfallswinkel Θ, wovon ein Teil des einfallenden Lichts reflektiert, ein weiterer Teil transmittiert bzw. absorbiert wird.

Es versteht sich, dass die in den Fig. 24 und 25 beschriebenen Multilayer Beschichtungen 82 statt der Metallschicht 74 auf den Gitterstrukturen 55, 68 der Pigmente 46, 50 verwendet werden können, also explizit auf den ersten Gitterstegen 58 und den zweiten Gitterstegen 62 bzw. auf den flachen Bereichen 70 und den Erhebungen 72. Derartige Konfigurationen sind in den Figuren 26, 27, 32 und 33 dargestellt.

Fig. 26 zeigt die Geometrie einer eindimensionalen Gitterstruktur 55, wie sie in Fig. 11 dargestellt ist, die in einen Substratkörper 42, welcher als Dielektrikum wirkt, eingebettet ist. Die eindimensionale Gitterstruktur 55 hat die Periode d und die Modulationshöhe h. Die Modulationshöhe h kennzeichnet einen lateralen Versatz benachbarter Stege in vertikaler Richtung. Die Modulationshöhe h ist stets größer als die Dicke t der jeweiligen Schicht, sodass die einzelnen Beschichtungsabschnitte nicht zusammenhängend sind. Auf den Gitterstegen 58, 62 ist die zweite metallische Schicht 88 mit dem Brechungsindex v_{M2} in der Dicke t₁ vorgesehen. In einer Schichtenfolge befindet sich darüber die dielektrische Abstandsschicht 86 mit dem Brechungsindex n₂ in der Dicke t₂ und wiederum darüber die erste metallische Schicht 84 mit dem Brechungsindex v_{M1} in der Dicke t₁. Die Fig. 26 stellt damit ein sogenanntes Trilayer Gitter 90 mit einem Schichtaufbau eines Fabry Perot Resonators dar.

Wie bereits erläutert, können die Gitterprofile einer eindimensionalen Gitterstruktur 55 herstellungsbedingt von der idealen Rechtecksgeometrie abweichen und dann trapezförmig oder verrundet sein. Gleichermaßen kann die Multilayer Beschichtung daher auch auf einer eindimensionalen Gitterstruktur 55 gemäß Fig. 12 verwendet werden - dies ist in Fig. 27 dargestellt.

Die Fig. 28 und 29 dienen der Untersuchung der optischen Eigenschaften der Struktur gemäß Fig. 26 im NIR-Bereich. In Fig. 28 wurde zunächst eine Reflexion mit der oben erwähnten Methode berechnet und auf der y-Achse der Wellenlänge in nm auf der x-Achse gegenübergestellt - die Berechnung der Reflexion erfolgte unter Annahme eines gemittelten Einfallswinkels Θ von 0° bis 10°. Diese Mittelung des Einfallswinkels Θ wurde aufgrund der Tatsache durchgeführt, dass die Flakes nach dem Aufbringen auf den Substratkörper 42 geringfügig zueinander verkippt sind (wie dies in Fig. 18 dargestellt ist) und daher der Einfallswinkel Θ des Lichts um diese Verkippung variiert. Die untersuchte Struktur hatte als metallische Schicht 84, 88 eine Aluminium Schicht in einer Dicke t₁=10 nm; die Dicke t₂ der dielektrischen Abstandsschicht 86 wurde zwischen 100 nm und 350 nm variiert. Als dielektrische Abstandsschicht wurde eine SiO₂-Schicht verwendet. Die gesamte Struktur ist in einen Substratkörper 42 mit dem Brechungsindex n=1,52 eingebettet. Ein erstes Reflektionsspektrum R₁ stellt die Reflexion über der Wellenlänge bei einer Dicke t₂=100 nm dar, ein zweites Reflektionsspektrum R₂ stellt die Reflexion über der Wellenlänge bei einer Dicke t₂=150 nm dar, ein drittes Reflektionsspektrum R₃ stellt die Reflexion über der Wellenlänge bei einer Dicke t₂=200 nm dar, ein viertes Reflektionsspektrum R₄ stellt die Reflexion über der Wellenlänge bei einer Dicke t₂=250 nm dar, ein fünftes Reflektionsspektrum R₅ stellt die Reflexion über der Wellenlänge bei einer Dicke t₂=300 nm dar, und ein sechstes Reflektionsspektrum R₆ stellt die Reflexion über der Wellenlänge bei einer Dicke t₂=350 nm dar. Es ist zu erkennen, dass die Reflexionsspektren R₃ bis R₆ ein ausgeprägtes Minimum im NIR-Bereich aufweisen, welches mit einem Maximum in der Absorption korrespondiert und sich mit zunehmender Dicke in den langwelligen Bereich verschiebt.

In Fig. 29 wird die errechnete Intensität auf der y-Achse einer Dicke t₂ der SiO2-Schicht in nm auf der x-Achse gegenübergestellt. Es ist eine Intensitätskurve I₇ bei einer ersten Sensorempfindlichkeit IR₁ und eine weitere Intensitätskurve I₈ bei einer zweiten Sensorempfindlichkeit IR₂ dargestellt. An den Intensitätskurven I₇ und I₈ ist es zu erkennen, dass diese Struktur für die Schichtdicken im Bereich von t₂=150-300 nm ein sehr kontrastreiches optisches Signal für beide Sensortypen liefert.

Die Fig. 30 stellt nun wie die Fig. 28 die Reflexion der Struktur gemäß Fig. 18 mit dem Trilayer Gitter 90 gemäß Fig. 26 auf der y-Achse, der Wellenlänge in nm auf der x-Achse gegenüber. Das eindimensionale Gitter 55 weist eine Periode d=300 nm und eine Stegbreite b=150 nm auf. Die Modulationshöhe h wird in den Reflexionsspektren R₇ bis R₁₀ variiert. Das Gitter 55 ist wie beschrieben mit einer Fabry-Perot Resonator Beschichtung überzogen und in einen Substratkörper 42 eingebettet, der als Dielektrikum mit einem Brechungsindex n=1,52 wirkt. Die metallischen Schichten 84, 88 haben eine Dicke t₁=10nm und bestehen aus Aluminium. Die dielektrische Abstandsschicht 86 ist aus SiO2 und hat eine Dicke t₂=100 nm. Der mittlere Einfallswinkel Θ des Lichts schwankt wie erläutert im Bereich von 0° bis 10°. Ein siebtes Reflexionsspektrum R₇ zeigt die Reflexion über der Wellenlänge bei einer ersten Modulationshöhe h=200 nm, ein achtes Reflexionsspektrum R₈ zeigt die Reflexion über der Wellenlänge bei einer zweiten Modulationshöhe h=250 nm, ein neuntes Reflexionsspektrum R₉ zeigt die Reflexion über der Wellenlänge bei einer dritten Modulationshöhe h=300 nm, und ein zehntes Reflexionsspektrum R₁₀ zeigt die Reflexion über der Wellenlänge bei einer vierten Modulationshöhe h=350 nm. Es zeigt sich für die Modulationshöhen h=200-350 nm ein ausgeprägtes Intensitätsminimum im IR-Bereich, welches auf die Anregung von Oberflächenplasmonen zurückzuführen ist und dabei zu hoher Lichtabsorption führt. Für eine zunehmende Modulationshöhe verschiebt sich dieses Minimum in den langwelligen Bereich.

In Fig. 31 wird die errechnete Intensität des Trilayer Gitters 90 auf der y-Achse einer Modulationshöhe h in nm auf der x-Achse gegenübergestellt. Es ist eine Intensitätskurve I₉ bei einer ersten Sensorempfindlichkeit IR₁ und eine weitere Intensitätskurve I₁₀ bei einer zweiten Sensorempfindlichkeit IR₂ dargestellt. An den Intensitätskurven I₉ und I₁₀ ist es zu erkennen, dass die Modulationshöhen im Bereich von h=200-300 nm einen guten Kontrast im IR-Signal ergeben.

Fig. 32 zeigt eine eindimensionale Gitterstruktur 55, wie sie in Fig. 11 dargestellt ist, die in einen Substratkörper 42, welcher als Dielektrikum wirkt, eingebettet ist. Die eindimensionale Gitterstruktur 55 hat die Periode d und die Modulationshöhe h. Zur Modulationshöhe h gilt das zuvor gesagte gleichermaßen. Die Modulationshöhe h kennzeichnet wiederum den lateralen Versatz benachbarter Stege in vertikaler Richtung. Die Modulationshöhe h ist stets größer als die Dicke t der jeweiligen Schicht, sodass die einzelnen Beschichtungsabschnitte nicht zusammenhängend sind. Auf den Gitterstegen 58, 62 ist die zweite metallische Schicht 88 mit dem Brechungsindex v_{M2} in der Dicke t₃ vorgesehen. In einer Schichtenfolge befindet sich darüber die dielektrische Abstandsschicht 86 mit dem Brechungsindex n₂ in der Dicke t₂ und wiederum darüber die erste metallische Schicht 84 mit dem Brechungsindex v_{M1} in der Dicke t₁. Die Fig. 32 stellt damit eine Colourshift Struktur 92 dar.

Wie bereits erläutert, können die Gitterprofile einer eindimensionalen Gitterstruktur 55 herstellungsbedingt von der idealen Rechtecksgeometrie abweichen und dann trapezförmig oder verrundet sein. Gleichermaßen kann die Colourshift Struktur 92 daher auch auf einer eindimensionalen Gitterstruktur 55 gemäß Fig. 12 verwendet werden - dies ist in Fig. 33 dargestellt.

Die Fig. 34 und 35 dienen der Untersuchung der optischen Eigenschaften des Sicherheitselements 4 gemäß Fig. 18 mit der Colourshift Struktur 92 gemäß Fig. 32 im NIR-Bereich. In Fig. 34 wurde zunächst eine Reflexion mit Hilfe der oben erwähnten Methode berechnet und auf der y-Achse der Wellenlänge in nm auf der x-Achse gegenübergestellt - die Berechnung der Reflexion von unpolarisiertem Licht erfolgte wiederum unter Annahme eines gemittelten Einfallswinkels Θ von 0° bis 10°. Diese Mittelung des Einfallswinkels Θ wurde aufgrund der Tatsache durchgeführt, dass die Flakes nach dem Aufbringen auf den Substratkörper 42 geringfügig zueinander verkippt sind (wie dies in Fig. 18 dargestellt ist) und daher der Einfallswinkel Θ des Lichts um diese Verkippung variiert. Die in den Fig. 34 und 35 analysierte Colourshift Struktur 92 weist als erste metallische Schicht 84 eine Chrom-Schicht mit einer Dicke t₁=7 nm auf. Die zweite metallische Schicht 88 ist eine Aluminium-Schicht und weist eine Dicke t₃=40 nm auf. Die dazwischenliegende dielektrische Abstandsschicht 86 besteht aus SiO₂. Die Dicke t₂ der dielektrischen Abstandsschicht 86 wurde zwischen 200 nm und 350 nm variiert. Die gesamte Struktur ist in einen Substratkörper 42 mit dem Brechungsindex n=1,52 eingebettet.

Ein elftes Reflektionsspektrum R₁₁ stellt die Reflexion über der Wellenlänge bei einer Dicke t₂=200 nm dar, ein zwölftes Reflektionsspektrum R₁₂ stellt die Reflexion über der Wellenlänge bei einer Dicke t₂=250 nm dar, ein dreizehntes Reflektionsspektrum R₁₃ stellt die Reflexion über der Wellenlänge bei einer Dicke t₂=300 nm dar, und ein vierzehntes Reflektionsspektrum R₁₄ stellt die Reflexion über der Wellenlänge bei einer Dicke t₂=350 nm dar. Es ist zu erkennen, dass die Reflexionsspektren R₁₁ bis R₁₄ ein ausgeprägtes Maximum im NIR-Bereich aufweisen, welches mit einem Minimum in der Absorption korrespondiert und sich mit zunehmender Dicke t₂ in den langwelligen Bereich verschiebt.

In Fig. 35 wird die errechnete Intensität auf der y-Achse einer Dicke t₂ der SiO2-Schicht in nm auf der x-Achse gegenübergestellt. Es ist eine Intensitätskurve I₁₁ bei einer ersten Sensorempfindlichkeit IR₁ und eine weitere Intensitätskurve I₁₂ bei einer zweiten Sensorempfindlichkeit IR₂ dargestellt. An den Intensitätskurven I₁₁ und I₁₂ ist es zu erkennen, dass diese Struktur für die Schichtdicken im Bereich von t₂=200-350 nm ein sehr kontrastreiches optisches Signal für beide Sensortypen liefert.

Die Fig. 36 stellt nun wie die Fig. 34 die Reflexion des Sicherheitselements 4 gemäß Fig. 18 mit der Colourshift Struktur 92 gemäß Fig. 32 auf der y-Achse, der Wellenlänge in nm auf der x-Achse gegenüber. Das eindimensionale Gitter 55 weist eine Periode d=300 nm und eine Stegbreite b=150 nm auf. Die Modulationshöhe h wird in den Reflexionsspektren R₁₅ bis R₁₈ variiert. In dieser Ausführungsform hat die Colourshift Beschichtung 92 als erste metallische Schicht 84 eine Chrom-Schicht mit einer Dicke t₁=7 nm und als zweite metallische Schicht 88 eine Aluminium-Schicht mit einer Dicke t₃=40 nm. Die dazwischenliegende dielektrische Abstandsschicht 86 ist eine SiO2-Schicht mit einer Dicke von t2=250 nm und die gesamte Colourshift Struktur 92 ist in einen Substratkörper 42 eingebettet, der als Dielektrikum mit einem Brechungsindex n=1,52 wirkt. Der mittlere Einfallswinkel Θ des unpolarisierten Lichts schwankt wie erläutert im Bereich von 0° bis 10°. Ein fünfzehntes Reflexionsspektrum R₁₅ zeigt die Reflexion über der Wellenlänge bei einer ersten Modulationshöhe h=200 nm, ein sechzehntes Reflexionsspektrum R₁₆ zeigt die Reflexion über der Wellenlänge bei einer zweiten Modulationshöhe h=250 nm, ein siebzehntes Reflexionsspektrum R₁₇ zeigt die Reflexion über der Wellenlänge bei einer dritten Modulationshöhe h=300 nm, und ein achtzehntes Reflexionsspektrum R₁₈ zeigt die Reflexion über der Wellenlänge bei einer vierten Modulationshöhe h=350 nm. Es zeigt sich für die Modulationshöhen h=200-350 nm ein ausgeprägtes Intensitätsmaximum im IR-Bereich, welches mit einer reduzierten Lichtabsorption für diese Wellenlängen einhergeht. Für eine zunehmende Modulationshöhe verschiebt sich dieses Maximum in den langwelligen Bereich.

In Fig. 37 wird die errechnete Intensität auf der y-Achse einer Modulationshöhe h in nm auf der x-Achse gegenübergestellt. Es ist eine Intensitätskurve I₁₃ bei einer ersten Sensorempfindlichkeit IR₁ und eine weitere Intensitätskurve I₁₄ bei einer zweiten Sensorempfindlichkeit IR₂ dargestellt. An den Intensitätskurven I₁₃ und I₁₄ ist es zu erkennen, dass die Modulationshöhen im Bereich von h=200-280 nm einen guten Kontrast im IR-Signal ergeben.

In den beschriebenen Ausführungsbeispielen der Figuren 24 bis 37 wurden die spektral selektiven Eigenschaften im NIR-Bereich von eindimensionalen Gitterstrukturen 55 mit sich darauf befindlichen Multilayer Beschichtungen 82 untersucht. Eindimensionale Gitterstrukturen 55, deren Gitterprofile von der idealen Rechtecksgeometrie abweichen (siehe Fig. 12, 27 und 33), liefern ähnliche Ergebnisse für die spektrale Reflexion bzw. Transmission. Es versteht sich, dass die erläuterten optischen Effekte auch bei zweidimensionalen Gittern 68 gleichermaßen auftreten.

### Bezugszeichenliste

- 1: Wertdokument
- 2: Vorderseite
- 4: Sicherheitselement
- 6: erstes Druckelement
- 8: zweites Druckelement
- 10: erster Teilbereich
- 12: zweiter Teilbereich
- 14: dritter Teilbereich
- 16: erster Bereich
- 18: zweiter Bereich
- 20: dritter Bereich
- 22: vierter Teilbereich
- 24: fünfter Teilbereich
- 26: sechster Teilbereich
- 28: siebter Teilbereich
- 30: achter Teilbereich
- 32: neunter Teilbereich
- 34: erstes Bildelement
- 36: zweites Bildelement
- 38: drittes Bildelement
- 40: QR-Code
- 42: Substratkörper
- 44: erste Druckfarbe
- 46: erstes Pigment
- 48: erstes Bindemittel
- 50: zweites Pigment
- 52: zweites Bindemittel
- 54: zweite Druckfarbe
- 55: eindimensionale Gitterstruktur
- 56: Doppel-Liniengitter
- 58: erste Gitterstege
- 60: erste Gitterspalten
- 62: zweite Gitterstege
- 64: zweite Gitterspalten
- 66: Gitterlinie
- 68: zweidimensionale Gitterstruktur
- 70: flacher Bereich
- 72: Erhebungen
- 74: Metallschicht
- 76: Strahlquelle
- 78: optischer Filter
- 80: Detektor
- 82: Mulitlayer-Beschichtung
- 84: erste metallische Schicht
- 86: dielektrische Abstandsschicht
- 88: zweite metallische Schicht
- 90: Trilayer Gitter
- 92: Colourshift Struktur
- a: erste Stegbreite
- b: zweite Stegbreite
- d: Periode
- E₁: erstes Emissionsspektrum einer ersten LED
- E₂: zweites Emissionsspektrum einer zweiten LED
- h: Modulationshöhe
- I₁ bis I₁₄: Intensitätskurve
- IR₁: erste Sensorempfindlichkeit
- IR₂: zweite Sensorempfindlichkeit
- k: Kurve
- n: Brechungsindex
- R₁ bis R₁₈: Reflektionsspektrum
- T_{F1}: erste Transmissionskurve eines ersten Kantenfilters
- T_{F2}: zweite Transmissionskurve eines zweiten Kantenfilters
- t: Dicke
- v: Brechungsindex
- w: Ausdehnung der Nanodots
- Θ: Einfallswinkel

## Patentansprüche

1. Sicherheitselement zur Herstellung von Wertdokumenten, wie Banknoten, Schecks oder dergleichen, das
- eine Vorderseite (2) und eine Rückseite hat, und
- einen Substratkörper (42) aufweist, welcher auf seiner Oberfläche einen ersten Teilbereich (10), der erste Pigmente (46) umfasst, und einen zweiten Teilbereich (12), der zweite Pigmente (50) umfasst, wobei
- die Teilbereiche (10, 12) im sichtbaren Spektralbereich in Draufsicht und/oder Transmission mindestens eine Farbe zeigen, **dadurch gekennzeichnet, dass**
- die ersten Pigmente (46) eine erste Gitterstruktur (55, 68) mit darauf befindlicher Reflektorschicht (74, 82) aufweisen, wobei die erste Gitterstruktur (55, 68) im ersten Teilbereich (10) einheitlich ausgebildet ist, und
- die zweiten Pigmente (50) eine andere, zweite Gitterstruktur (55, 68) mit darauf befindlicher Reflektorschicht (74, 82) aufweisen, wobei die zweite Gitterstruktur (55, 68) im zweiten Teilbereich (12) einheitlich ausgebildet ist, wobei
- sich die erste Gitterstruktur (55, 68) der ersten Pigmente (46) im ersten Teilbereich (10) von der zweiten Gitterstruktur (55, 68) der zweiten Pigmente (50) im zweiten Teilbereich (12) in mindestens einem Gitterstrukturparameter (h, d) so unterscheiden, dass die Teilbereiche (10, 12) sich im sichtbaren Spektralbereich hinsichtlich der mindestens einen Farbe nicht unterscheiden, im nahen Infrarotbereich hinsichtlich ihrer Absorption und/oder Reflexion aber unterschiedlich sind.

2. Sicherheitselement nach Anspruch 1, **dadurch gekennzeichnet, dass** der erste Teilbereich (10) und/oder der zweite Teilbereich (12) Strahlung im Wellenlängenbereich von 780 nm bis 1200 nm absorbiert.

3. Sicherheitselement nach einem der obigen Ansprüche, **dadurch gekennzeichnet, dass** die ersten Pigmente (46) in einem ersten Bindemittel (48) gebunden und als erste Druckfarbe auf den Substratkörper (42) aufgebracht sind.

4. Sicherheitselement nach einem der obigen Ansprüche, **dadurch gekennzeichnet, dass** die zweiten Pigmente (50) in einem zweiten Bindemittel (52) gebunden und als zweite Druckfarbe auf den Substratkörper (42) aufgebracht sind.

5. Sicherheitselement nach einem der obigen Ansprüche, **dadurch gekennzeichnet, dass** die ersten Pigmente (46) und/oder die zweiten Pigmente (50) eine Längenausdehnung von 2 µm bis 100 µm, besonders bevorzugt von 4 µm bis 50 µm haben.

6. Sicherheitselement nach einem der obigen Ansprüche, **dadurch gekennzeichnet, dass** mindestens eine der Gitterstrukturen (55, 68) eine eindimensionale periodische Subwellenlängenstruktur mit Gitterstegen (58, 62) und Gitterspalten (60, 64) aufweist.

7. Sicherheitselement nach einem der obigen Ansprüche, **dadurch gekennzeichnet, dass** mindestens eine der Gitterstrukturen (55, 68) eine zweidimensionale periodische Subwellenlängenstruktur aufweist.

8. Sicherheitselement nach einem der obigen Ansprüche, **dadurch gekennzeichnet, dass** der Gitterstrukturparameter, in dem sich die erste Gitterstruktur (55, 68) der ersten Pigmente (46) von der zweiten Gitterstruktur (55, 68) der zweiten Pigmente (50) unterscheidet, eine Modulationshöhe (h) der jeweiligen Gitterstruktur (55, 68) umfasst.

9. Sicherheitselement nach einem der obigen Ansprüche, **dadurch gekennzeichnet, dass** die Teilbereiche (10, 12) jeweils Strahlung im Wellenlängenbereich zwischen 780 nm und 1200 nm absorbieren, sich aber hinsichtlich ihrer spektralen Absorptionscharakteristik in diesem Wellenlängenbereich unterscheiden.

10. Sicherheitselement nach einem der obigen Ansprüche, **dadurch gekennzeichnet, dass** die Reflektorschicht (74, 82) Al, Cu, Ag, Fe, Cr oder Legierungen davon umfasst.

11. Sicherheitselement nach einem der obigen Ansprüche, **dadurch gekennzeichnet, dass** die Reflektorschicht eine Multilayer-Beschichtung (82) mit mindestens einer metallischen Schicht (84, 88) umfasst.

12. Sicherheitselement nach Anspruch 11, **dadurch gekennzeichnet, dass** die Multilayer-Beschichtung (82) eine Dreischicht-Anordnung, umfassend zwei halbtransparente Metallschichten (84, 88) und eine dazwischenliegende dielektrische Abstandsschicht (86), umfasst, sodass sie einen Fabry-Perot Resonator ausbildet.

13. Sicherheitselement nach einem der obigen Ansprüche, **dadurch gekennzeichnet, dass** es auf der Rückseite zusätzlich eine Klebeschicht aufweist, um als Transferelement auf ein Wertdokument (1) aufgebracht zu werden.

14. Sicherheitselement nach einem der obigen Ansprüche, **dadurch gekennzeichnet, dass** der Substratkörper (42) Teil eines Wertdokuments (1) ist, und das Sicherheitselement (4) direkt auf das Substrat des Wertdokuments (1) aufgebracht ist.

15. Sicherheitselement nach einem der obigen Ansprüche, **dadurch gekennzeichnet, dass** der erste Teilbereich (10) ausschließlich erste Pigmente (46) und der zweite Teilbereich (12) ausschließlich zweite Pigmente (50) aufweist.

16. Wertdokument mit einem Sicherheitselement (4) nach einem der Ansprüche 1 bis 15.

17. Verfahren zum Herstellen eines Sicherheitselements für Wertdokumente wie Banknoten, Schecks oder dergleichen, wobei
- das Sicherheitselement (4) eine Vorderseite (2) und eine Rückseite hat, und
- ein Substratkörper (42), auf dessen Oberfläche ein erster Teilbereich (10), der erste Pigmente (46) umfasst, und ein zweiter Teilbereich (12), der zweite Pigmente (50) umfasst, bereitgestellt wird, wobei
- von den Teilbereichen (10, 12) im sichtbaren Spektralbereich in Draufsicht und/oder Transmission mindestens eine Farbe gezeigt wird,
**dadurch gekennzeichnet, dass**
- die ersten Pigmente (46) eine erste Gitterstruktur (55, 68) mit darauf befindlicher Reflektorschicht (74, 82) aufweisen, wobei die erste Gitterstruktur (55, 68) im ersten Teilbereich (10) einheitlich ausgebildet wird, und
- die zweiten Pigmente (50) eine andere, zweite Gitterstruktur (55, 68) mit darauf befindlicher Reflektorschicht (74, 82) aufweisen, wobei die zweite Gitterstruktur (55, 68) im zweiten Teilbereich (12) einheitlich ausgebildet wird, wobei
- sich die erste Gitterstruktur (55, 68) der ersten Pigmente (46) im ersten Teilbereich (10) von der zweiten Gitterstruktur (55, 68) der zweiten Pigmente (50) im zweiten Teilbereich (12) in mindestens einem Gitterstrukturparameter (h, d) so unterscheiden, dass die Teilbereiche (10, 12) sich im sichtbaren Spektralbereich hinsichtlich der mindestens einen Farbe nicht unterscheiden, im nahen Infrarotbereich hinsichtlich ihrer Absorption und/oder Reflexion aber unterschiedlich sind.
